# EUROPÄISCHE PATENTSCHRIFT

(11) **EP 2 919 199 B1**
(45) Veröffentlichungstag und Bekanntmachung des Hinweises auf die Patenterteilung: **02.05.2018**
(21) Anmeldenummer: 14159189.1
(22) Anmeldetag: 12.03.2014
(51) Int. Cl.: G07B 15/00, G07C 9/00

(54) **Verfahren und System zur Kontrolle der Zugangsberechtigung bei getaktet fahrenden Transportmitteln, welche zumindest einen örtlich festgelegten Einsteige- und zumindest einen örtlich festgelegten Aussteigebereich aufweisen**
Method and system for controlling the authorisation to access cyclic means of transport, comprising at least one locally fixed boarding and at least one locally fixed disembarking area
Procédé et système de contrôle d'autorisation d'accès pour des moyens de transport roulant en cadence et présentant au moins une zone de montée fixée dans l'espace et au moins une zone de descente fixée dans l'espace

(43) Veröffentlichungstag der Anmeldung: 16.09.2015
(73) Patentinhaber: SKIDATA AG, 5083 Grödig/Salzburg (AT)
(72) Erfinder: Kranzinger, Erich, 5204 Straßwalchen (AT)
(74) Vertreter: Karakatsanis, Georgios

(56) Entgegenhaltungen:
- EP-A1- 1 752 931
- WO-A1-01/07353
- WO-A2-03/027966
- JP-A- 2007 326 442
- US-A1- 2009 090 772

## Beschreibung

Die vorliegende Erfindung bezieht sich auf ein Verfahren und ein System zur Kontrolle der Zugangsberechtigung bei getaktet, d.h. in regelmäßigen vorgegebenen Abständen fahrenden Transportmitteln, welche zumindest einen örtlich festgelegten Einsteige- und zumindest einen örtlich festgelegten Aussteigebereich aufweisen. Bei den Transportmitteln kann es sich vorzugsweise um Transportmittel von Freizeiteinrichtungen, insbesondere um Skilifte und Seilbahnen handeln.

Aus dem Stand der Technik ist bekannt, bei Transportmitteln von Freizeiteinrichtungen, die örtlich festgelegte Ein- und Aussteigebereiche aufweisen, eine Zugangskontrolle vor dem Einsteigen in diese Transportmittel durchzuführen. Hierbei sind vor dem Einsteigebereich Zugangskontrollvorrichtungen vorgesehen, welche Mittel zum Erfassen und Auswerten der Zugangsberechtigung sowie mechanische oder sonstig ausgeführte Sperren, beispielsweise in Form von Drehkreuzen oder sogenannten Flap-Gates, aufweisen, wobei die mechanischen Sperren erst nach Vorliegen einer gültigen Zugangsberechtigung automatisch oder manuell freigeschaltet werden.

In nachteiliger Weise wird durch die Sperre und die damit einhergehende Blockade des Zutritts der Zugang sehr unkomfortabel gestaltet. Insbesondere wird das Vorhandensein der Sperre von Kindern und älteren Menschen als unangenehm empfunden. Zudem resultiert die in Verbindung mit den Sperren durchgeführte Zugangskontrolle in Stress, wodurch das Freizeitvergnügen signifikant beeinträchtigt wird. Bei getaktet fahrenden Transportmitteln, wie beispielsweise Seilbahnen oder Skiliften resultiert dies zudem oft darin, dass die Förderkapazität nicht im vollen Umfang ausgenutzt wird, was zum einen die Wartezeiten erhöht und zum anderen auch zu finanziellen Einbußen für den Betreiber führen kann.

Des Weiteren erweist sich die eingangs genannte Art der Zugangskontrolle auch für die Betreiber der Transportmittel bzw. der Freizeiteinrichtungen als ineffizient und kostspielig, da in der Regel der überwiegende Anteil der Benutzer der Transportmittel im Besitz einer gültigen Zugangsberechtigung ist. Nach dem Stand der Technik werden demnach sämtliche Benutzer derartiger Transportmittel kontrolliert, um einen typischerweise sehr geringen Anteil von Schwarzfahrern bzw. von Benutzern mit ungültiger Zugangsberechtigung zu ermitteln, was mit einem hohen Aufwand verbunden ist. Beispielsweise ist aus der Offenlegungsschrift US2009/0090772 A1 ein Verfahren zur Überprüfung von Zugfahrscheinen bekannt, bei welchem beim Besteigen eines Zuges eine erste Kontrolle der Fahrscheine erfolgt. Bei einer weiteren Kontrolle erfasst ein vom Kontrolleur benutztes mobiles Gerät die in dessen Nähe vorhandenen gültigen Fahrscheine und vergleicht sie mit der Anzahl der vorhandenen Zugreisenden, die sich im Erfassungsbereich des mobilen Geräts aufhalten. Gibt es Abweichungen zwischen der Anzahl der Fahrscheine und der Anzahl der Zugreisenden, wird eine zweite Kontrolle durchgeführt; bei Verlassen des Transportmittels erfolgt eine dritte Kontrolle.

Der vorliegenden Erfindung liegt die Aufgabe zugrunde, ein Verfahren zur Kontrolle der Zugangsberechtigung bei getaktet fahrenden Transportmitteln, insbesondere bei Skiliften und Seilbahnen, welche zumindest einen örtlich festgelegten Einsteige- und zumindest einen örtlich festgelegten Aussteigebereich aufweisen, anzugeben, durch dessen Durchführung die Sperren im Einsteigebereich entfallen, der Komfort für die Benutzer erhöht wird und die Förderkapazität ausgenutzt wird, ohne jedoch die Qualität der Kontrolle der Zugangsberechtigung zu beeinträchtigen. Durch das erfindungsgemäße Verfahren soll zudem auch die nach dem Stand der Technik oft gleichzeitig mit der Zugangskontrolle stattfindende Einzeldatenaufzeichnung zur nachträglichen Verrechnung und/oder Auswertung nicht beeinträchtigt werden.

Des Weiteren soll ein System zur Kontrolle der Zugangsberechtigung bei getaktet fahrenden Transportmitteln, insbesondere bei Skiliften und Seilbahnen, welche zumindest einen örtlich festgelegten Einsteige- und zumindest einen örtlich festgelegten Aussteigebereich aufweisen, angegeben werden, bei dem die Sperren im Einsteigebereich entfallen. Insbesondere soll ein System zur Durchführung des erfindungsgemäßen Verfahrens, insbesondere bei Skiliften und Seilbahnen angegeben werden.

Diese Aufgabe wird für ein Verfahren durch die Merkmale des Patentanspruchs 1 gelöst. Ein System zur Kontrolle der Zugangsberechtigung bei getaktet fahrenden Transportmitteln, insbesondere bei Skiliften und Seilbahnen, ist Gegenstand des Patentanspruchs 12.

Demnach wird ein Verfahren zur Kontrolle der Zugangsberechtigung bei getaktet fahrenden Transportmitteln, welche zumindest einen örtlich festgelegten Einsteige- und zumindest einen örtlich festgelegten Aussteigebereich aufweisen, vorgeschlagen, im Rahmen dessen im zumindest einen Einsteigebereich der Zutritt in das Transportmittel ohne Zutrittskontrolle erfolgt, wobei die Zugangsberechtigungen der im Transportmittel anwesenden Personen während der Fahrt mittels extern angeordneter, ortsfester Mittel zur berührungslosen Erfassung der Zugangsberechtigungen berührungslos ausgelesen werden. Im Rahmen der Erfassung der Zugangsberechtigungen werden gemäß einer Weiterbildung der Erfindung zum Zweck der Zugangskontrolle auch die Zugangsberechtigungs-Kategorien der Zugangsberechtigungen zum Zweck eines Vergleiches mit den pro Zugangsberechtigungs-Kategorie im Transportmittel anwesenden Personen erfasst.

Wenn die Anzahl der erfassten gültigen Zugangsberechtigungen kleiner ist als die Anzahl der im Transportmittel anwesenden Personen und/oder wenn- für den Fall, dass durch die Mittel zur berührungslosen Erfassung der Zugangsberechtigungen die Zugangsberechtigungs-Kategorien der Zugangsberechtigungen erfasst werden - eine Diskrepanz zwischen der Anzahl der erfassten gültigen Zugangsberechtigungen pro Zugangsberechtigungs-Kategorie und der Anzahl der pro Zugangsberechtigungs-Kategorie im Transportmittel anwesenden Personen vorliegt, wird nach dem Aussteigen im zumindest einen Aussteigebereich eine Kontrolle der Zugangsberechtigungen durchgeführt, um die zumindest eine Person ohne gültige Zugangsberechtigung zu ermitteln.

Wenn die Anzahl der erfassten gültigen Zugangsberechtigungen der Anzahl der im Transportmittel anwesenden Personen entspricht und für den Fall, dass durch die Mittel zur berührungslosen Erfassung der Zugangsberechtigungen die ZugangsberechtigungsKategorien der Zugangsberechtigungen erfasst werden keine Diskrepanz zwischen der Anzahl der erfassten gültigen Zugangsberechtigungen pro Zugangsberechtigungs-Kategorie und der Anzahl der pro Zugangsberechtigungs-Kategorie im Transportmittel anwesenden Personen vorliegt, verlassen die im Transportmittel anwesenden Personen den Aussteigebereich ohne jegliche Kontrolle der Zugangsberechtigungen.

Gemäß der Erfindung können die Anzahl der erfassten gültigen Zugangsberechtigungen und für den Fall, dass durch die Mittel zur berührungslosen Erfassung der Zugangsberechtigungen die Zugangsberechtigungs-Kategorien der Zugangsberechtigungen erfasst werden die Anzahl der erfassten gültigen Zugangsberechtigungen pro Zugangsberechtigungs-Kategorie an ein im zumindest einen Aussteigebereich vorgesehenes Monitoring-System, welches eine Steuerung umfasst, übertragen werden. Die Übertragung der erfassten Daten an das Monitoring-System kann über Funk, WLAN oder beispielsweise für den Fall einer Seilbahn oder eines Skiliftes auch über ein Kabel erfolgen.

Das erfindungsgemäße Verfahren kann basierend lediglich auf der Auswertung des Vergleichs der Anzahl der erfassten gültigen Zugangsberechtigungen mit der Anzahl der im Transportmittel anwesenden Personen oder auf der Auswertung des Vergleichs der Anzahl der erfassten gültigen Zugangsberechtigungen pro Zugangsberechtigungs-Kategorie mit der Anzahl der pro Zugangsberechtigungs-Kategorie im Transportmittel anwesenden Personen oder basierend auf beiden Auswertungen durchgeführt werden.

Im Rahmen einer ersten Variante des erfindungsgemäßen Verfahrens werden die Anzahl der im Transportmittel anwesenden Personen und für den Fall, dass durch die Mittel zur berührungslosen Erfassung der Zugangsberechtigungen die Zugangsberechtigungs-Kategorien der Zugangsberechtigungen erfasst werden, die Zugangsberechtigungskategorien der im Transportmittel anwesenden Personen anhand einer Sichtkontrolle durch das Personal im zumindest einen Aussteigebereich ermittelt und anschließend mit den an das Monitoring-System übertragenen Daten verglichen, wobei anhand des Vergleiches ermittelt wird, ob die Anzahl der erfassten gültigen Zugangsberechtigungen der Anzahl der im Transportmittel anwesenden Personen entspricht und für den Fall, dass durch die Mittel zur berührungslosen Erfassung der Zugangsberechtigungen die Zugangsberechtigungs-Kategorien der Zugangsberechtigungen erfasst werden ob eine Diskrepanz zwischen der Anzahl der erfassten gültigen Zugangsberechtigungen pro Zugangsberechtigungs-Kategorie und der Anzahl der pro Zugangsberechtigungs-Kategorie im Transportmittel anwesenden Personen vorliegt.

Beispielsweise wird nach dem Aussteigen im zumindest einen Aussteigebereich eine Kontrolle der Zugangsberechtigungen durchgeführt, wenn zwei gültige Zugangsberechtigungen für Kinder und zwei gültige Zugangsberechtigungen für Erwachsene erfasst und mittels des Monitoring-Systems angezeigt werden und das Personal im Aussteigebereich vier Erwachsene aussteigen sieht. Die Kontrolle der Zugangsberechtigungen kann manuell oder automatisiert, beispielsweise durch Passieren einer herkömmlichen Zugangskontrollvorrichtung in Form einer Drehsperre, erfolgen.

Gemäß einer weiteren Ausgestaltung der Erfindung werden durch die Mittel zur berührungslosen Erfassung der Zugangsberechtigungen des erfindungsgemäßen Systems zur Kontrolle der Zugangsberechtigung auch die nicht mehr gültigen bzw. abgelaufenen Zugangsberechtigungen für das Transportmittel erfasst und ebenfalls an das Monitoring-System übertragen, wodurch die Arbeit des Personals im Aussteigebereich erleichtert wird, da bereits eine Information zur Verfügung steht, die auf Personen ohne gültige Zugangsberechtigung hinweisen kann.

Im Rahmen der Erfindung wird zusätzlich oder alternativ zur Sichtkontrolle seitens des Personals die Anzahl der im Transportmittel anwesenden Personen mittels Mittel zur Ermittlung der Anzahl der anwesenden Personen während der Fahrt ermittelt und an das Monitoring-System übertragen, wobei für den Fall, dass durch die Mittel zur berührungslosen Erfassung der Zugangsberechtigungen die Zugangsberechtigungs-Kategorien der Zugangsberechtigungen erfasst werden die Zugangsberechtigungskategorien der im Transportmittel anwesenden Personen anhand einer Sichtkontrolle durch das Personal im zumindest einen Aussteigebereich ermittelt werden. Anhand der Anzahl der im Transportmittel anwesenden Personen und für den Fall, dass die Anzahl der gültigen erfassten Zugangsberechtigungen pro Zugangsberechtigungs-Kategorie ermittelt wird, der Anzahl der erfassten gültigen Zugangsberechtigungen pro Zugangsberechtigungs-Kategorie wird ermittelt, ob die Anzahl der erfassten gültigen Zugangsberechtigungen der durch die Mittel zur Ermittlung der Anzahl der anwesenden Personen erfassten Anzahl der im Transportmittel anwesenden Personen entspricht und ob eine Diskrepanz zwischen der Anzahl der erfassten gültigen Zugangsberechtigungen pro Zugangsberechtigungs-Kategorie und der Anzahl der pro Zugangsberechtigungs-Kategorie im Transportmittel anwesenden Personen vorliegt.

Für den Fall, dass die durch die Mittel zur Ermittlung der Anzahl der anwesenden Personen erfasste Anzahl der im Transportmittel anwesenden Personen größer ist, als die Anzahl der erfassten gültigen Zugangsberechtigungen, kann dies im Monitoring-System angezeigt werden, wobei optional ein optisches und/oder akustisches Signal erzeugt wird.

Im Rahmen einer Weiterbildung der Erfindung kann während der Fahrt mittels Mittel zur Kategorisierung von Personen eine Kategorisierung der Personen anhand der Art der benötigten Zugangsberechtigung durchgeführt werden, um die Anzahl der im Transportmittel anwesenden Personen pro Zugangsberechtigungs-Kategorie zu erfassen, wobei die Anzahl der erfassten Zugangsberechtigungen pro Zugangsberechtigungs-Kategorie mit der durch die Mittel zur Kategorisierung von Personen erfassten Anzahl der pro Zugangsberechtigungs-Kategorie im Transportmittel anwesenden Personen verglichen wird und im Fall einer Diskrepanz zwischen der Anzahl der erfassten Zugangsberechtigungen pro Zugangsberechtigungs-Kategorie und der Anzahl der durch die Mittel zur Kategorisierung von Personen erfassten pro Zugangsberechtigungs-Kategorie im Transportmittel anwesenden Personen oder zwischen der Anzahl der mittels der Mittel zur berührungslosen Erfassung der Zugangsberechtigungen erfassten gültigen Zugangsberechtigungen und der Anzahl der im Transportmittel anwesenden Personen nach dem Aussteigen im Aussteigebereich eine Kontrolle der Zugangsberechtigungen durchgeführt wird, wie bereits erläutert. In diesem Fall kann eine Sichtkontrolle seitens des Personals optional durchgeführt werden. Sollte keine Diskrepanz vorliegen, können die im Transportmittel anwesenden Personen den Aussteigebereich ohne jegliche Kontrolle verlassen.

Gemäß einer bevorzugten Variante der Erfindung erfolgt die Kategorisierung der Personen anhand des Alters der im Transportmittel anwesenden Personen. Weitere Kriterien für die Kategorisierung können die Größe, das Geschlecht, was z.B. durch Gesichtserkennung ermittelbar ist, oder das Aussehen der im Transportmittel anwesenden Personen sein. Ferner können zur Kategorisierung die Farben der Kleidungsstücke, z.B. der Helme, Jacken, Hosen, ggf. Schuhe und/oder die geometrischen Körperverhältnisse, z.B. Armlängen, Beinlängen, Schulterbreiten, Kopfabmessungen im Vergleich zu Rumpflängen herangezogen werden. Hierbei können als Begrenzungspunkte erkannte Gelenke dienen, die als "Knickstellen" aus Bewegungsabläufen heraus erkannt werden.

Um die Arbeit des Personals zu erleichtern bzw. um eine Automatisierung des Verfahrens zu bewirken, wird vorzugsweise durch die Mittel zur berührungslosen Erfassung der Zugangsberechtigungen eine Kennung des Transportmittels erfasst und an das Monitoring-System übertragen. Alternativ dazu kann die Kennung des Transportmittels über Funk, WLAN oder Kabel übermittelt werden.

Der Vergleich der erfassten Zugangsberechtigungen pro Zugangsberechtigungs-Kategorie mit der Anzahl der pro Zugangsberechtigungs-Kategorie im Transportmittel anwesenden Personen und der Vergleich der Anzahl der mittels der Mittel zur berührungslosen Erfassung der Zugangsberechtigungen erfassten gültigen Zugangsberechtigungen mit der Anzahl der im Transportmittel anwesenden Personen wird vorzugsweise in der Steuerung durchgeführt und im Monitoring-System angezeigt. Optional kann ein optisches und/oder akustisches Signal erzeugt werden.

Die von den Mitteln zur berührungslosen Erfassung der Zugangsberechtigungen, von den Mitteln zur Ermittlung der Anzahl der im Transportmittel anwesenden Personen und von den Mittel zur Kategorisierung von Personen des erfindungsgemäßen Systems zur Kontrolle der Zugangsberechtigung erfassten Daten werden vorzugsweise über Funk, WLAN oder Kabel an das Monitoring-System übertragen, wobei die Auswertung der erfassten Daten in der Steuerung erfolgt.

Gemäß einer besonders vorteilhaften Ausgestaltung der Erfindung dienen die Mittel zur Ermittlung der Anzahl der Personen auch als Mittel zur Kategorisierung von Personen.

Beispielsweise kann anhand der Auswertung der Daten der Mittel zur Kategorisierung von Personen ermittelt werden, wie viele Erwachsene und wie viele Kinder im Transportmittel anwesend sind, wobei die Anzahl der Erwachsenen und der Kinder mit der Anzahl der erfassten gültigen Zugangsberechtigungen für Erwachsene bzw. für Kinder in der Steuerung verglichen wird. Für den Fall, dass mehr Zugangsberechtigungen für Kinder als Kinder erfasst werden, wird im Aussteigebereich eine Kontrolle der Zugangsberechtigungen durchgeführt, um die erwachsenen Personen zu ermitteln, die das Transportmittel mit einer Zugangsberechtigung für Kinder benutzt haben.

Gemäß einer weiteren Ausgestaltung der Erfindung wird in Abhängigkeit von Signalen einer an den Transportmitteln angebrachten optischen und/oder akustischen Signaleinrichtung signalisiert, ob eine Diskrepanz zwischen der Anzahl der erfassten gültigen Zugangsberechtigungen und der erfassten Anzahl der im Transportmittel anwesenden Personen vorliegt und/oder ob eine Diskrepanz zwischen der Anzahl der erfassten Zugangsberechtigungen pro Zugangsberechtigungs-Kategorie und der erfassten Anzahl der pro Zugangsberechtigungs-Kategorie anwesenden Personen vorliegt. Für den Fall, dass keine Mittel zur Kategorisierung von Personen vorgesehen sind, wird lediglich eine Diskrepanz zwischen der Anzahl der erfassten gültigen Zugangsberechtigungen und der erfassten Anzahl der im Transportmittel anwesenden Personen signalisiert. Die Steuerung der optischen und/oder akustischen Signaleinrichtung erfolgt vorzugsweise über Funk, WLAN oder Kabel.

Bei einer optischen Signaleinrichtung wird in Abhängigkeit der Farben der optischen Signale signalisiert, ob eine Diskrepanz zwischen der Anzahl der erfassten gültigen Zugangsberechtigungen und der Anzahl der im Transportmittel anwesenden Personen vorliegt und, optional, wie groß diese Diskrepanz ist. Beispielsweise kann durch die Farbe "grün" signalisiert werden, dass die Anzahl der Personen mit der Anzahl der ermittelten gültigen Zugangsberechtigungen übereinstimmt, wobei eine rote Farbe eine starke und eine gelbe eine geringe Diskrepanz anzeigt.

Für den Fall, dass anhand der Mittel zur Kategorisierung von Personen eine Kategorisierung der Personen anhand der Art der benötigten Zugangsberechtigung durchgeführt wird, kann durch die optische und/oder akustische Signaleinrichtung auch eine Diskrepanz zwischen der Anzahl der erfassten Zugangsberechtigungen pro Zugangsberechtigungs-Kategorie und der Anzahl der pro Zugangsberechtigungs-Kategorie ermittelten Personen signalisiert werden. Gemäß der Erfindung kann die optische Signaleinrichtung zwei Bereiche aufweisen, die jeweils der Diskrepanz zwischen der Anzahl der erfassten gültigen Zugangsberechtigungen und der Anzahl der im Transportmittel anwesenden Personen und der Diskrepanz zwischen der Anzahl der erfassten Zugangsberechtigungen pro Zugangsberechtigungs-Kategorie und der Anzahl der pro Zugangsberechtigungs-Kategorie ermittelten Personen zugeordnet sind.

Im Rahmen einer bevorzugten Ausgestaltung der Erfindung wird für den Fall, dass nach dem Aussteigen im Aussteigebereich eine Kontrolle der Zugangsberechtigungen durchgeführt wird, beispielsweise wenn die Anzahl der gültigen Zugangsberechtigungen kleiner ist als die Anzahl der im Transportmittel anwesenden Personen und/oder wenn eine Diskrepanz zwischen der Anzahl der erfassten Zugangsberechtigungen pro Zugangsberechtigungs-Kategorie und der Anzahl der pro Zugangsberechtigungs-Kategorie im Transportmittel anwesenden Personen vorliegt, die Kontrolle der Zugangsberechtigungen nach dem Aussteigen im zumindest einen Aussteigebereich dadurch durchgeführt, dass die im Transportmittel anwesenden Personen nach dem Aussteigen mittels Mittel zur Umleitung von Personen derart umgeleitet werden, dass das Verlassen des Aussteigebereiches durch Passieren von Mitteln zur Kontrolle der Zugangsberechtigungen erfolgt. Es ist selbstverständlich auch möglich, dass die Personen vom Personal einzeln kontrolliert werden.

Gemäß einer vorteilhaften Ausführungsform der Erfindung kann die Umleitung der Personen automatisch erfolgen. Hierbei wird für den Fall, dass die Anzahl der im Transportmittel anwesenden Personen während der Fahrt mittels Mittel zur Ermittlung der Anzahl der anwesenden Personen ermittelt wird und größer ist, als die Anzahl der erfassten gültigen Zugangsberechtigungen und/oder eine Kategorisierung der Personen anhand der Art der benötigten Zugangsberechtigung während der Fahrt mittels Mittel zur Kategorisierung von Personen durchgeführt wird und eine Diskrepanz zwischen der Anzahl der erfassten gültigen Zugangsberechtigungen pro Zugangsberechtigungs-Kategorie und der Anzahl der pro Zugangsberechtigungs-Kategorie im Transportmittel anwesenden Personen vorliegt, die Umleitung anhand der erfassten Kennung des Transportmittels automatisch durch Aktivierung von Mitteln zur Umleitung von Personen, beispielsweise von Personenschleusen, durch die Steuerung durchgeführt.

Die Umleitung der Personen kann auch, insbesondere für den Fall, dass die Anzahl der im Transportmittel anwesenden Personen und/oder die Anzahl der pro Zugangsberechtigungs-Kategorie im Transportmittel anwesenden Personen anhand einer Sichtkontrolle ermittelt wird, manuell durch betätigen eines Schalters oder einer mechanischen Vorrichtung zum Aktivieren der Mittel zur Umleitung von Personen durchgeführt werden.

Ferner können im zumindest einen Aussteigebereich stichprobenartige Überprüfungen der Zugangsberechtigungen der in einem Transportmittel anwesenden Personen durchgeführt werden.

Die Mittel zur Kontrolle der Zugangsberechtigungen umfassen vorzugsweise zumindest eine Zugangskontrollvorrichtung mit mechanischer Sperre, wobei die Zugangsberechtigungen berührungslos auslesbar sind.

Vorzugsweise sind die Zugangsberechtigungen auf RFID-Karten abgelegt, die als aktive oder passive RFID-Karten ausgeführt sein können, und werden durch als RFID-Leseeinrichtungen ausgeführte Mittel zur berührungslosen Erfassung der Zugangsberechtigungen ausgelesen.

Die Mittel zur berührungslosen Erfassung der Zugangsberechtigungen sind außerhalb der Transportmittel an einem Ort, an dem das Transportmittel vorbeifährt ortsfest angeordnet und dienen der Erfassung der Zugangsberechtigungen der Passagiere der vorbeifahrenden Transportmittel. Beispielsweise können die Mittel zur berührungslosen Erfassung der Zugangsberechtigungen an einem Mast oder einer sonstigen Vorrichtung angeordnet sein, an der das Transportmittel vorbeifährt, so dass die Zugangsberechtigungen während der Fahrt des Transportmittels ausgelesen werden können. Für den Fall eines Skigebietes sind die Mittel zur berührungslosen Erfassung der Zugangsberechtigungen vorzugsweise an den Masten oder Stützen einer Seilbahn oder eines Skiliftes angeordnet. Diese Ausgestaltung weist den Vorteil auf, dass mittels lediglich einer als Mittel zur berührungslosen Erfassung der Zugangsberechtigungen dienenden Leseeinrichtung eine Zugangskontrolle der Passagiere sämtlicher Gondeln oder Sesseln einer Seilbahn durchgeführt wird. Zur Erhöhung der Detektionssicherheit können im Rahmen von Weiterbildungen der Erfindung mehrere Leseeinrichtungen vorgesehen sein, die jeweils an unterschiedlichen Orten angeordnet sind, wobei die von den Leseeinrichtungen gelieferten Daten auf Konsistenz verglichen werden.

Die Mittel zur Ermittlung der Anzahl der im Transportmittel anwesenden Personen des Systems zur Kontrolle der Zugangsberechtigung bei Transportmitteln, welche zumindest einen örtlich festgelegten Einsteige- und zumindest einen örtlich festgelegten Aussteigebereich aufweisen, sind vorzugsweise analog zu den Mitteln zur berührungslosen Erfassung der Zugangsberechtigungen außerhalb der Transportmittel an einem Ort, an dem das Transportmittel vorbeifährt ortsfest angeordnet und als digitale Kameras oder Wärmebildkameras ausgeführt, deren Bilder automatisch über eine entsprechende Auswerteelektronik oder manuell ausgewertet werden. Ferner können die Mittel zur Ermittlung der Anzahl der im Transportmittel anwesenden Personen im zumindest einen Einsteigebereich vorgesehen sein, wobei die Personen erfasst werden, die in das jeweilige Transportmittel, z.B. in eine Gondel einer Seilbahn einsteigen. Durch diese Anordnungsmöglichkeiten entsteht der Vorteil, dass mittels lediglich einer Kamera die Anzahl der Passagiere sämtlicher Gondeln oder Sesseln einer Seilbahn ermittelt wird.

Für den Fall, dass Mittel zur Kategorisierung von Personen vorgesehen sind, sind diese vorzugsweise durch die Mittel zur Ermittlung der Anzahl der im Transportmittel anwesenden Personen gebildet und als Kameras mit Gesichtserkennungsfunktion ausgeführt.

Analog zu den Mitteln zur Ermittlung der Anzahl der im Transportmittel anwesenden Personen können die Mittel zur Kategorisierung von Personen an zumindest einem Ort angebracht sein, an dem das Transportmittel vorbeifährt. Es ist auch möglich, diese Mittel im Einsteigebereich anzuordnen, wobei die Personen erfasst werden, die in das jeweilige Transportmittel einsteigen.

Durch die erfindungsgemäße Konzeption der Verlagerung des Auslesens der Zugangsberechtigungen vom Einsteigebereich in den Transportbereich und der Durchführung der Kontrolle falls erforderlich im Aussteigebereich wird der Vorteil erzielt, dass im Regelfall die Benutzer der Transportmittel, beispielsweise die Benutzer eines Skilifts oder einer Seilbahn ohne jegliche Kontrolle ein- und aussteigen können, was eine signifikante Komfortverbesserung darstellt. In vorteilhafter Weise wird die Förderkapazität der getaktet fahrenden Transportmittel ausgenutzt, da aufgrund der nicht vorhandenen Zugangskontrolle im Einsteigebereich die zum Einsteigen vorgesehene Zeit ausgenutzt wird. Bei herkömmlichen Verfahren und Systemen kann die Zugangskontrolle, beispielsweise bei Komplikationen beim Auslesen der Zugangsberechtigung dazu führen, dass die Transportmittel, beispielsweise ein Sessellift in einem Skigebiet leer fahren. Für den Fall, dass Personen ohne Zugangsberechtigungen Gebrauch vom Transportmittel machen, ist deren Erfassung und Ermittlung ebenfalls sichergestellt. Da in der Regel der Prozentsatz der Personen ohne gültige Zugangsberechtigungen unter 1% liegt, ist die Anzahl der Fälle der Umleitung der Personen im Aussteigebereich sehr gering.

Unabhängig von einer gemäß der Erfindung detektierten Auffälligkeit und einer dadurch manuell oder automatisch ausgelösten Kontrolle ist es jederzeit möglich, die Personen in einem Transportmittel einer entsprechenden Kontrolle zu unterziehen bzw. zu einer Kontrollvorrichtung umzuleiten.

Des Weiteren wird durch die Erfindung gewährleistet, dass die Anzahl der Personen, die von einem Transportmittel Gebrauch machen, erfasst wird, was beispielsweise für Auswertungen verwendet werden kann. In vorteilhafter Weise kann die Erfassung der Anzahl der Personen in zusätzliche Komfortsteigerungen resultieren, da für den Fall, dass ein Transportmittel voll ausgelastet ist, dies im zumindest einen Einsteigebereich optisch und/oder akustisch angezeigt werden kann.

Gemäß der Erfindung kann während der Fahrt nicht nur eine Berechtigungsprüfung sondern über die Mittel zur berührungslosen Erfassung der Zugangsberechtigungen eine umfassende Einzeldatenaufzeichnung für eine spätere exakte Verrechnung/Abrechnung oder Auswertung der Beförderungen erfolgen.

Vorzugsweise sind die Transportmittel Transportmittel von Freizeiteinrichtungen, beispielsweise Skilifte oder Seilbahnen oder Seilbahnen oder Monorails im urbanen Umfeld.
Da derartige Transportmittel, beispielsweise Gondeln, eine beschränkte Anzahl von Passagieren befördern können, ist z.B. für den Fall einer Diskrepanz zwischen der Quantität der ausgelesenen gültigen Zugangsberechtigungen und den beförderten Personen die Komforteinbuße durch die nachträgliche Kontrolle relativ gering.

Ein erfindungsgemäßes System zur Kontrolle der Zugangsberechtigung bei getaktet fahrenden Transportmitteln, welche zumindest einen örtlich festgelegten Einsteige- und zumindest einen örtlich festgelegten Aussteigebereich aufweisen, umfasst außerhalb der Transportmittel ortsfest angeordnete Mittel zur berührungslosen Erfassung der Zugangsberechtigungen der im Transportmittel anwesenden Personen während der Fahrt, welche an einem Ort, an dem das Transportmittel vorbeifährt angeordnet sind, wobei im zumindest einen Einsteigebereich der Zutritt in das Transportmittel ohne Zutrittskontrolle erfolgt und wobei im zumindest einen Aussteigebereich Mittel zur Kontrolle der Zugangsberechtigungen vorgesehen sind, die vorzugsweise zumindest eine Zugangskontrollvorrichtung mit mechanischer Sperre umfassen, durch die die im Transportmittel anwesenden Personen für den Fall einer Diskrepanz zwischen der Anzahl der erfassten gültigen Zugangsberechtigungen und der Anzahl der im Transportmittel anwesenden Personen und/oder für den Fall, dass die Anzahl der gültigen erfassten Zugangsberechtigungen pro Zugangsberechtigungs-Kategorie ermittelt wird, wenn eine Diskrepanz zwischen der Anzahl der erfassten Zugangsberechtigungen pro Zugangsberechtigungs-Kategorie und der Anzahl der pro Zugangsberechtigungs-Kategorie im Transportmittel anwesenden Personen vorliegt, umgeleitet werden, wobei Mittel zur Ermittlung der Anzahl der im Transportmittel anwesenden Personen während der Fahrt vorgesehen sind, die an einem Ort angebracht sind, an dem das Transportmittel vorbeifährt. Ferner kann das System Mittel zur Kategorisierung von Personen während der Fahrt umfassen, durch die eine Kategorisierung der im Transportmittel anwesenden Personen anhand der Art der benötigten Zugangsberechtigung durchführbar ist, welche vorzugsweise außerhalb der Transportmittel an einem Ort angebracht sind, an dem das Transportmittel vorbeifährt. Diese Mittel können durch die Mittel zur Ermittlung der Anzahl der im Transportmittel anwesenden Personen gebildet sein.

Ferner kann das System im zumindest einen Aussteigebereich ein Monitoring-System, umfassend eine Steuerung des Systems und eine Anzeigevorrichtung aufweisen, an das die von den Mitteln zur berührungslosen Erfassung der Zugangsberechtigungen, von den Mitteln zur Ermittlung der Anzahl der im Transportmittel anwesenden Personen falls vorgesehen und von den Mitteln zur Kategorisierung von Personen falls vorgesehen erfassten Daten und die Kennung des Transportmittels über Funk, WLAN oder Kabel übertragbar sind, wobei die Auswertung der erfassten Daten in der Steuerung erfolgt.

Wie bereits erläutert, kann an dem Transportmittel eine optische und/oder akustische Signaleinrichtung angebracht sein, durch die für den Fall, dass Mittel zur Ermittlung der Anzahl der im Transportmittel anwesenden Personen und/oder Mittel zur Kategorisierung von Personen vorgesehen sind, signalisiert wird, ob eine Diskrepanz zwischen der Anzahl der erfassten gültigen Zugangsberechtigungen und den im Transportmittel anwesenden Personen vorliegt und/oder für den Fall, dass Mittel zur Kategorisierung von Personen vorgesehen sind, ob eine Diskrepanz zwischen der Anzahl der erfassten Zugangsberechtigungen pro Zugangsberechtigungs-Kategorie und der Anzahl der pro Zugangsberechtigungs-Kategorie anwesenden Personen vorliegt, wobei die Steuerung der optischen und/oder akustischen Signaleinrichtung über Funk, WLAN oder Kabel erfolgt.

Gemäß einer vorteilhaften Weiterbildung der Erfindung können im zumindest einen Aussteigebereich Mittel zur Umleitung von Personen vorgesehen sein, deren Aktivierung manuell durch betätigen eines Schalters oder einer mechanischen Vorrichtung erfolgt oder für den Fall, dass die Anzahl der im Transportmittel anwesenden Personen während der Fahrt mittels Mittel zur Ermittlung der Anzahl der anwesenden Personen ermittelt wird und größer ist, als die Anzahl der erfassten gültigen Zugangsberechtigungen und/oder für den Fall, dass eine Kategorisierung der Personen anhand der Art der benötigten Zugangsberechtigung während der Fahrt mittels Mittel zur Kategorisierung von Personen durchgeführt wird und eine Diskrepanz zwischen der Anzahl der erfassten gültigen Zugangsberechtigungen pro Zugangsberechtigungs-Kategorie und der Anzahl der pro Zugangsberechtigungs-Kategorie im Transportmittel anwesenden Personen vorliegt, deren Aktivierung über die Steuerung automatisch anhand der erfassten Kennung des Transportmittels erfolgt. Hierbei werden die Mittel zur Umleitung von Personen automatisch aktiviert, wenn das Transportmittel im Aussteigebereich ankommt.

Das erfindungsgemäße System zur Kontrolle der Zugangsberechtigung bei Transportmitteln, welche zumindest einen örtlich festgelegten Einsteige- und zumindest einen örtlich festgelegten Aussteigebereich aufweisen, kann gemäß der Erfindung ein System zur Kontrolle der Zugangsberechtigung bei Skiliften oder Seilbahnen sein.

Eine vorteilhafte Ausführungsform der Erfindung, bei der das System zur Kontrolle der Zugangsberechtigung bei Skigebieten Mittel zur berührungslosen Erfassung der Zugangsberechtigungen und Mittel zur Ermittlung der Anzahl der im Transportmittel anwesenden Personen aufweist, wird im Folgenden anhand der beigefügten Figur am Beispiel einer Seilbahn mit mehreren kleineren Gondeln näher erläutert.

In der beigefügten Figur ist mit dem Bezugszeichen 1 eine Seilbahn schematisch dargestellt, welche als Transportmittel mehrere Gondeln 2 umfasst, die zwischen einem örtlich festgelegten Einsteigebereich 3 in der Talstation und einem örtlich festgelegten Aussteigebereich 4 in der Bergstation fahren. Gemäß der Erfindung erfolgt im Einsteigebereich 3 der Zutritt in die Gondeln 2 ohne Zutrittskontrolle, wobei die Zugangsberechtigungen der in einer Gondel 2 anwesenden Personen während der Fahrt mittels Mittel 5 zur berührungslosen Erfassung der Zugangsberechtigungen berührungslos ausgelesen werden. Die Zugangsberechtigungen sind bei dem gezeigten Beispiel auf RFID-Karten abgelegt, die als aktive oder passive RFID-Karten ausgeführt sein können, und werden durch RFID-Leseeinrichtungen ausgelesen.

Die Anzahl der erfassten gültigen Zugangsberechtigungen pro Zugangsberechtigungs-Kategorie wird an ein im Aussteigebereich vorgesehenes Monitoring-System 12 des Systems zur Kontrolle der Zugangsberechtigung bei Transportmitteln, umfassend eine Steuerung übertragen und mittels einer Anzeigevorrichtung angezeigt. Hierbei wird auch die Kennung einer Gondel 2, die beispielsweise durch die Mittel zur berührungslosen Erfassung der Zugangsberechtigungen ausgelesen werden kann, an das Monitoring-System 12 übertragen. Ferner sind Mittel 6, zur Ermittlung der Anzahl der in einer Gondel 2 anwesenden Personen vorgesehen, wobei die ermittelte Anzahl der Personen ebenfalls an das Monitoring-System 12 übertragen wird.

Anhand der ermittelten Anzahl der in einer Gondel 2 anwesenden Personen und der Anzahl der erfassten Zugangsberechtigungen pro Zugangsberechtigungs-Kategorie wird in der Steuerung ermittelt und angezeigt, ob die Anzahl der erfassten gültigen Zugangsberechtigungen der Anzahl der in der Gondel 2 anwesenden Personen entspricht, wobei anhand einer Sichtkontrolle die Zugangsberechtigungskategorien der in der Gondel 2 anwesenden Personen ermittelt werden, so dass ermittelt werden kann, ob eine Diskrepanz zwischen der Anzahl der erfassten gültigen Zugangsberechtigungen pro Zugangsberechtigungs-Kategorie und der Anzahl der pro Zugangsberechtigungs-Kategorie in der Gondel 2 anwesenden Personen vorliegt.

Wenn die Anzahl der erfassten gültigen Zugangsberechtigungen der Anzahl der in der Gondel 2 anwesenden Personen entspricht und keine Diskrepanz zwischen der Anzahl der erfassten gültigen Zugangsberechtigungen pro Zugangsberechtigungs-Kategorie und der Anzahl der pro Zugangsberechtigungs-Kategorie in der Gondel 2 anwesenden Personen vorliegt, verlassen die in der Gondel 2 anwesenden Personen den Aussteigebereich 4 über den freien Durchgang 9 ohne jegliche Kontrolle. Ist dies nicht der Fall, wird nach dem Aussteigen im Aussteigebereich 4 eine Kontrolle der Zugangsberechtigungen durchgeführt, um die zumindest eine Person ohne gültige Zugangsberechtigung zu ermitteln.

Bei dem gezeigten Beispiel werden zum Zweck der Kontrolle der Zugangsberechtigungen die in einer Gondel 2 anwesenden Personen nach dem Aussteigen im Aussteigebereich 4 umgeleitet und durch eine Zugangskontrollvorrichtung 8 mit mechanischer Sperre geführt, die als Drehkreuz ausgeführt sein kann. Die Umleitung der Personen erfolgt hierbei anhand von Mitteln 7 zur Umleitung von Personen, die durch betätigen eines Schalters oder einer mechanischen Vorrichtung aktivierbar sind, so dass bei Ankunft der Gondel 2 im Aussteigebereich 4 die Personen umgeleitet werden, wobei der freie Durchgang 9 mittels eines Sperrelementes 7 gesperrt wird und das Verlassen des Aussteigebereiches 4 nur durch Passieren der Zugangskontrollvorrichtung 8 erfolgen kann.

Das Verfahren kann auch ohne Sichtkontrolle zum Zweck der Ermittlung der Anzahl der pro Zugangsberechtigungs-Kategorie in der Gondel 2 anwesenden Personen durchgeführt werden, wobei in diesem Fall das einzige Kriterium für die Durchführung einer Kontrolle der Zugangsberechtigungen im Aussteigebereich 4 eine Diskrepanz zwischen der Anzahl der erfassten gültigen Zugangsberechtigungen und der erfassten Anzahl der in der Gondel 2 anwesenden Personen ist. Da die Daten der Mittel 5 zur berührungslosen Erfassung der Zugangsberechtigungen, der Mittel 6 zur Ermittlung der Anzahl der in einer Gondel 2 anwesenden Personen und die Kennung der Gondel 2 an das Monitoring-System 12 übertragen und in der Steuerung ausgewertet werden, kann die Umleitung der Personen für den Fall einer Diskrepanz automatisiert erfolgen, wobei die Mittel 7 zur Umleitung von Personen von der Steuerung aktiviert bzw. entsprechend gesteuert werden.

Bei dem in der Figur gezeigten Beispiel ist an jeder Gondel 2 eine optische und/oder akustische Signaleinrichtung 10 angebracht, wobei in Abhängigkeit der Farben der optischen Signale signalisiert wird, ob eine Diskrepanz zwischen den erfassten gültigen Zugangsberechtigungen und den in der Gondel 2 anwesenden Personen vorliegt und, optional, wie groß diese Diskrepanz ist.

Bei dem Beispiel gemäß der beigefügten Figur sind die Leseeinrichtungen 5 an einem Mast oder einer Stütze 11 oder an einer weiteren geeigneten Vorrichtung angebracht, wobei die Zugangsberechtigungen der in den Gondeln 2 anwesenden Personen beim Vorbeifahren der Gondel 2 an der Leseeinrichtung 5 ausgelesen werden.

Als Mittel zur Ermittlung der Anzahl der im Transportmittel anwesenden Personen ist eine digitale Kamera oder Wärmebildkamera 6 vorgesehen, die auch an einem Mast 11 oder einer Stütze oder an einer weiteren geeigneten Vorrichtung angebracht ist, an dem die Gondel 2 vorbeifährt, beispielsweise am Mast 11, an dem die zumindest eine Leseeinrichtung 5 vorgesehen ist.

Für den Fall, dass zwei Einsteige- und Aussteigebereiche, d.h. in der Tal- und in der Bergstation vorgesehen sind, wird das erfindungsgemäße Verfahren für beide Fahrtrichtungen durchgeführt. In diesem Fall ist neben dem Einsteigebereich 3 der Talstation ein zweiter Aussteigebereich, der analog zum Aussteigebereich 4 der Bergstation ausgeführt ist; neben dem Aussteigebereich 4 in der Bergstation ist ein weiterer Einsteigebereich ohne Zugangskontrolle vorgesehen.

## Patentansprüche

1. Verfahren zur Kontrolle der Zugangsberechtigung bei getaktet fahrenden Transportmitteln (2), welche zumindest einen örtlich festgelegten Einsteige- und zumindest einen örtlich festgelegten Aussteigebereich (3, 4) aufweisen, **dadurch gekennzeichnet, dass** im zumindest einen Einsteigebereich (3) der Zutritt in das Transportmittel (2) ohne Zutrittskontrolle erfolgt, wobei die Zugangsberechtigungen der im Transportmittel (2) anwesenden Personen während der Fahrt mittels extern angeordneter, ortsfester Mittel (5) zur berührungslosen Erfassung der Zugangsberechtigungen berührungslos ausgelesen werden und wobei, wenn die Anzahl der gültigen erfassten Zugangsberechtigungen kleiner ist als die Anzahl der im Transportmittel (2) anwesenden Personen, nach dem Aussteigen im zumindest einen Aussteigebereich (4) eine Kontrolle der Zugangsberechtigungen durchgeführt wird, um die zumindest eine Person ohne gültige Zugangsberechtigung zu ermitteln und wobei für den Fall, dass die Anzahl der erfassten gültigen Zugangsberechtigungen der Anzahl der im Transportmittel (2) anwesenden Personen entspricht, die im Transportmittel (2) anwesenden Personen den Aussteigebereich (4) ohne jegliche Kontrolle verlassen, wobei die Anzahl der erfassten gültigen Zugangsberechtigungen an ein im zumindest einen Aussteigebereich (4) vorgesehenes Monitoring-System (12), umfassend eine Steuerung, übertragen und mittels einer Anzeigevorrichtung angezeigt wird, wobei die Anzahl der im Transportmittel (2) anwesenden Personen anhand einer Sichtkontrolle durch das Personal im zumindest einen Aussteigebereich (4) ermittelt und anschließend mit den an das Monitoring-System (12) übertragenen Daten verglichen wird, wobei anhand des Vergleiches ermittelt wird, ob die Anzahl der erfassten gültigen Zugangsberechtigungen der Anzahl der im Transportmittel (2) anwesenden Personen entspricht oder
wobei die Anzahl der im Transportmittel (2) anwesenden Personen während der Fahrt mittels Mittel (6) zur Ermittlung der Anzahl der anwesenden Personen ermittelt und an das Monitoring-System (12) übertragen wird, wobei anhand der Anzahl der im Transportmittel (2) anwesenden Personen ermittelt wird, ob die Anzahl der erfassten gültigen Zugangsberechtigungen der durch die Mittel (6) zur Ermittlung der Anzahl der anwesenden Personen erfassten Anzahl der im Transportmittel (2) anwesenden Personen entspricht.

2. Verfahren nach Anspruch 1, **dadurch gekennzeichnet, dass** zusätzlich zu der Erfassung der gültigen Zugangsberechtigungen der im Transportmittel (2) anwesenden Personen durch die Mittel (5) zur berührungslosen Erfassung der Zugangsberechtigungen die Anzahl der gültigen erfassten Zugangsberechtigungen pro Zugangsberechtigungs-Kategorie ermittelt wird, wobei wenn eine Diskrepanz zwischen der Anzahl der gültigen erfassten Zugangsberechtigungen pro Zugangsberechtigungs-Kategorie und der Anzahl der pro Zugangsberechtigungs-Kategorie im Transportmittel (2) anwesenden Personen vorliegt, nach dem Aussteigen im zumindest einen Aussteigebereich (4) eine Kontrolle der Zugangsberechtigungen durchgeführt wird, um die zumindest eine Person ohne gültige Zugangsberechtigung zu ermitteln und wobei für den Fall, dass keine Diskrepanz zwischen der Anzahl der erfassten gültigen Zugangsberechtigungen pro Zugangsberechtigungs-Kategorie und der Anzahl der pro Zugangsberechtigungs-Kategorie im Transportmittel (2) anwesenden Personen vorliegt, die im Transportmittel (2) anwesenden Personen den Aussteigebereich (4) ohne jegliche Kontrolle verlassen.

3. Verfahren nach Anspruch 2, **dadurch gekennzeichnet, dass** die Anzahl der erfassten gültigen Zugangsberechtigungen pro Zugangsberechtigungs-Kategorie an das im zumindest einen Aussteigebereich (4) vorgesehene Monitoring-System (12), umfassend eine Steuerung, übertragen und mittels einer Anzeigevorrichtung angezeigt wird.

4. Verfahren nach Anspruch 3, **dadurch gekennzeichnet, dass** die Zugangsberechtigungskategorien der im Transportmittel (2) anwesenden Personen anhand einer Sichtkontrolle durch das Personal im zumindest einen Aussteigebereich (4) ermittelt und anschließend mit den an das Monitoring-System (12) übertragenen Daten verglichen werden, wobei anhand des Vergleiches ermittelt wird, ob eine Diskrepanz zwischen der Anzahl der erfassten gültigen Zugangsberechtigungen pro Zugangsberechtigungs-Kategorie und der Anzahl der pro Zugangsberechtigungs-Kategorie im Transportmittel (2) anwesenden Personen vorliegt.

5. Verfahren nach Anspruch 3, **dadurch gekennzeichnet, dass** mittels Mittel zur Kategorisierung von Personen während der Fahrt eine Kategorisierung der im Transportmittel (2) anwesenden Personen anhand der Art der benötigten Zugangsberechtigung durchgeführt wird, wobei diese Daten an das Monitoring-System (12) übertragen werden, wobei anhand dieser Daten ermittelt wird, ob eine Diskrepanz zwischen der Anzahl der erfassten gültigen Zugangsberechtigungen pro Zugangsberechtigungs-Kategorie und der Anzahl der durch die Mittel zur Kategorisierung von Personen erfassten pro Zugangsberechtigungs-Kategorie im Transportmittel (2) anwesenden Personen vorliegt.

6. Verfahren nach Anspruch 1, **dadurch gekennzeichnet, dass** für den Fall, dass die Anzahl der im Transportmittel (2) anwesenden Personen während der Fahrt mittels Mittel (6) zur Ermittlung der Anzahl der anwesenden Personen ermittelt wird, in Abhängigkeit von Signalen einer an den Transportmitteln (2) angebrachten optischen und/oder akustischen Signaleinrichtung (10) signalisiert wird, ob eine Diskrepanz zwischen der Anzahl der erfassten gültigen Zugangsberechtigungen und der Anzahl der erfassten im Transportmittel (2) anwesenden Personen vorliegt.

7. Verfahren nach Anspruch 5, **dadurch gekennzeichnet, dass** in Abhängigkeit von Signalen einer an den Transportmitteln (2) angebrachten optischen und/oder akustischen Signaleinrichtung (10) signalisiert wird, ob eine Diskrepanz zwischen der Anzahl der erfassten Zugangsberechtigungen pro Zugangsberechtigungs-Kategorie und der erfassten Anzahl der pro Zugangsberechtigungs-Kategorie anwesenden Personen vorliegt.

8. Verfahren nach Anspruch 1, 2, 3, 4, 5, 6 oder 7, **dadurch gekennzeichnet, dass** eine Kennung des Transportmittels (2) erfasst wird und an das Monitoring-System (12) übertragen wird.

9. Verfahren nach Anspruch 1, 2, 3, 4, 5, 6, 7 oder 8, **dadurch gekennzeichnet, dass**, wenn die Anzahl der erfassten gültigen Zugangsberechtigungen kleiner ist als die Anzahl der im Transportmittel (2) anwesenden Personen oder für den Fall, dass die Anzahl der gültigen erfassten Zugangsberechtigungen pro Zugangsberechtigungs-Kategorie ermittelt wird, wenn eine Diskrepanz zwischen der Anzahl der erfassten Zugangsberechtigungen pro Zugangsberechtigungs-Kategorie und der Anzahl der pro Zugangsberechtigungs-Kategorie im Transportmittel (2) anwesenden Personen vorliegt, die Kontrolle der Zugangsberechtigungen nach dem Aussteigen im zumindest einen Aussteigebereich (4) dadurch durchgeführt wird, dass die im Transportmittel (2) anwesenden Personen nach dem Aussteigen mittels Mittel (7) zur Umleitung von Personen derart umgeleitet werden, dass das Verlassen des Aussteigebereiches (4) durch Passieren von Mitteln (8) zur Kontrolle der Zugangsberechtigungen erfolgt.

10. Verfahren nach Anspruch 9, **dadurch gekennzeichnet, dass** die Umleitung manuell durch betätigen eines Schalters oder einer mechanischen Vorrichtung zum Aktivieren der Mittel (7) zur Umleitung von Personen erfolgt oder dass für den Fall, dass die Anzahl der im Transportmittel (2) anwesenden Personen während der Fahrt mittels Mittel (6) zur Ermittlung der Anzahl der anwesenden Personen ermittelt wird und größer ist, als die Anzahl der erfassten gültigen Zugangsberechtigungen oder für den Fall, dass die Anzahl der gültigen erfassten Zugangsberechtigungen pro Zugangsberechtigungs-Kategorie ermittelt wird und eine Kategorisierung der Personen anhand der Art der benötigten Zugangsberechtigung während der Fahrt mittels Mittel zur Kategorisierung von Personen durchgeführt wird und eine Diskrepanz zwischen der Anzahl der erfassten gültigen Zugangsberechtigungen pro Zugangsberechtigungs-Kategorie und der Anzahl der pro Zugangsberechtigungs-Kategorie im Transportmittel (2) anwesenden Personen vorliegt, die Umleitung anhand der erfassten Kennung des Transportmittels (2) automatisch durch Aktivierung von Mitteln (7) zur Umleitung von Personen erfolgt.

11. Verfahren nach einem der vorangehenden Ansprüche, **dadurch gekennzeichnet, dass** die getaktet fahrenden Transportmittel (2) Skilifte oder Seilbahnen sind.

12. System zur Kontrolle der Zugangsberechtigung bei getaktet fahrenden Transportmitteln (2), welche zumindest einen örtlich festgelegten Einsteige- und zumindest einen örtlich festgelegten Aussteigebereich (3, 4) aufweisen, insbesondere zur Durchführung des Verfahrens nach einem der Ansprüche 1 bis 11, **dadurch gekennzeichnet, dass** es außerhalb der Transportmittel (2) ortsfest angeordnete Mittel (5) zur berührungslosen Erfassung der Zugangsberechtigungen der im Transportmittel (2) anwesenden Personen während der Fahrt umfasst, welche an einem Ort, an dem das Transportmittel (2) vorbeifährt angeordnet sind, wobei im zumindest einen Einsteigebereich (3) der Zutritt in das Transportmittel (2) ohne Zutrittskontrolle erfolgt und wobei im zumindest einen Aussteigebereich (4) Mittel (8) zur Kontrolle der Zugangsberechtigungen vorgesehen sind, durch die die im Transportmittel (2) anwesenden Personen für den Fall einer Diskrepanz zwischen der Anzahl der erfassten gültigen Zugangsberechtigungen und der Anzahl der im Transportmittel (2) anwesenden Personen und/oder für den Fall, dass die Anzahl der gültigen erfassten Zugangsberechtigungen pro Zugangsberechtigungs-Kategorie ermittelt wird, wenn eine Diskrepanz zwischen der Anzahl der erfassten Zugangsberechtigungen pro Zugangsberechtigungs-Kategorie und der Anzahl der pro Zugangsberechtigungs-Kategorie im Transportmittel (2) anwesenden Personen vorliegt, umgeleitet werden, wobei Mittel (6) zur Ermittlung der Anzahl der im Transportmittel (2) anwesenden Personen während der Fahrt vorgesehen sind, welche an einem Ort angebracht sind, an dem das Transportmittel (2) vorbeifährt.

13. System zur Kontrolle der Zugangsberechtigung bei getaktet fahrenden Transportmitteln (2), welche zumindest einen örtlich festgelegten Einsteige- und zumindest einen örtlich festgelegten Aussteigebereich (3, 4) aufweisen, nach Anspruch 12, **dadurch gekennzeichnet, dass** Mittel zur Kategorisierung von Personen während der Fahrt vorgesehen sind, durch die eine Kategorisierung der im Transportmittel (2) anwesenden Personen anhand der Art der benötigten Zugangsberechtigung durchführbar ist, welche an einem Ort angebracht sind, an dem das Transportmittel (2) vorbeifährt.

14. System zur Kontrolle der Zugangsberechtigung bei getaktet fahrenden Transportmitteln (2), welche zumindest einen örtlich festgelegten Einsteige- und zumindest einen örtlich festgelegten Aussteigebereich (3, 4) aufweisen, nach Anspruch 13, **dadurch gekennzeichnet, dass** die Kategorisierung der im Transportmittel (2) anwesenden Personen anhand der Art der benötigten Zugangsberechtigung durch die Mittel (6) zur Ermittlung der Anzahl der im Transportmittel (2) anwesenden Personen durchführbar ist.

15. System zur Kontrolle der Zugangsberechtigung bei getaktet fahrenden Transportmitteln (2), welche zumindest einen örtlich festgelegten Einsteige- und zumindest einen örtlich festgelegten Aussteigebereich (3, 4) aufweisen, nach Anspruch 12, 13 oder 14, **dadurch gekennzeichnet, dass** im zumindest einen Aussteigebereich (4) ein Monitoring-System (12) umfassend eine Steuerung des Systems und eine Anzeigevorrichtung vorgesehen ist, an das die von den Mitteln (5) zur berührungslosen Erfassung der Zugangsberechtigungen, von den Mitteln (6) zur Ermittlung der Anzahl der im Transportmittel (2) anwesenden Personen falls vorgesehen und von den Mitteln zur Kategorisierung von Personen falls vorgesehen erfassten Daten und die Kennung des Transportmittels (2) über Funk, WLAN oder Kabel übertragbar sind, wobei die Auswertung der erfassten Daten in der Steuerung erfolgt.

16. System zur Kontrolle der Zugangsberechtigung bei getaktet fahrenden Transportmitteln (2), welche zumindest einen örtlich festgelegten Einsteige- und zumindest einen örtlich festgelegten Aussteigebereich (3, 4) aufweisen, nach einem der Ansprüche 12 bis 15, **dadurch gekennzeichnet, dass** an den Transportmitteln (2) eine optische und/oder akustische Signaleinrichtung (10) angebracht ist, durch die für den Fall, dass Mittel (6) zur Ermittlung der Anzahl der im Transportmittel (2) anwesenden Personen und/oder Mittel zur Kategorisierung von Personen vorgesehen sind, signalisiert wird, ob eine Diskrepanz zwischen der Anzahl der erfassten gültigen Zugangsberechtigungen und den im Transportmittel (2) anwesenden Personen vorliegt und/oder ob eine Diskrepanz zwischen der Anzahl der erfassten Zugangsberechtigungen pro Zugangsberechtigungs-Kategorie und der Anzahl der pro Zugangsberechtigungs-Kategorie anwesenden Personen vorliegt, wobei die Steuerung der optischen und/oder akustischen Signaleinrichtung (10) über Funk, WLAN oder Kabel erfolgt.

17. System zur Kontrolle der Zugangsberechtigung bei getaktet fahrenden Transportmitteln (2), welche zumindest einen örtlich festgelegten Einsteige- und zumindest einen örtlich festgelegten Aussteigebereich (3, 4) aufweisen, nach einem der Ansprüche 12 bis 16, **dadurch gekennzeichnet, dass** im Aussteigebereich (4) Mittel (7) zur Umleitung von Personen vorgesehen sind, deren Aktivierung manuell durch betätigen eines Schalters oder einer mechanischen Vorrichtung erfolgt oder für den Fall, dass die Anzahl der im Transportmittel (2) anwesenden Personen während der Fahrt mittels Mittel (6) zur Ermittlung der Anzahl der anwesenden Personen ermittelt wird und größer ist, als die Anzahl der erfassten gültigen Zugangsberechtigungen und/oder eine Kategorisierung der Personen anhand der Art der benötigten Zugangsberechtigung während der Fahrt mittels Mittel zur Kategorisierung von Personen durchgeführt wird und eine Diskrepanz zwischen der Anzahl der erfassten gültigen Zugangsberechtigungen pro Zugangsberechtigungs-Kategorie und der Anzahl der pro Zugangsberechtigungs-Kategorie im Transportmittel (2) anwesenden Personen vorliegt, deren Aktivierung über die Steuerung automatisch anhand der erfassten Kennung des Transportmittels (2) erfolgt.

18. System zur Kontrolle der Zugangsberechtigung bei getaktet fahrenden Transportmitteln (2), welche zumindest einen örtlich festgelegten Einsteige- und zumindest einen örtlich festgelegten Aussteigebereich (3, 4) aufweisen, nach einem der Ansprüche 12 bis 17, **dadurch gekennzeichnet, dass** die Mittel (8) zur Kontrolle der Zugangsberechtigungen zumindest eine Zugangskontrollvorrichtung (8) mit mechanischer Sperre umfassen.

19. System zur Kontrolle der Zugangsberechtigung bei getaktet fahrenden Transportmitteln (2), welche zumindest einen örtlich festgelegten Einsteige- und zumindest einen örtlich festgelegten Aussteigebereich (3, 4) aufweisen, nach einem der Ansprüche 12 bis 18, **dadurch gekennzeichnet, dass** die Zugangsberechtigungen auf RFID-Karten abgelegt sind, die als aktive oder passive RFID-Karten ausgeführt sind, wobei die Mittel (5) zur berührungslosen Erfassung der Zugangsberechtigungen während der Fahrt als RFID-Leseeinrichtungen ausgeführt sind.

20. System zur Kontrolle der Zugangsberechtigung bei Transportmitteln (2), welche zumindest einen örtlich festgelegten Einsteige- und zumindest einen örtlich festgelegten Aussteigebereich (3, 4) aufweisen, nach einem der Ansprüche 12 bis 19, **dadurch gekennzeichnet, dass** die Mittel (6) zur Ermittlung der in einem Transportmittel (2) anwesenden Personen als Kameras oder Wärmebildkameras, deren Bilder automatisch oder manuell auswertbar sind, ausgeführt sind.

21. System zur Kontrolle der Zugangsberechtigung bei Transportmitteln (2), welche zumindest einen örtlich festgelegten Einsteige- und zumindest einen örtlich festgelegten Aussteigebereich (3, 4) aufweisen, nach einem der Ansprüche 12 bis 20, **dadurch gekennzeichnet, dass** die getaktet fahrenden Transportmittel (2) Skilifte oder Seilbahnen sind.

## Claims

1. A method for controlling the authorisation of access to cyclical transport means (2) which comprise at least one locally fixed boarding area (3) and at least one locally fixed disembarkation area (4), **characterised in that** entry into the transport means (2) in at least one boarding area (3) is not subject to entry-control, wherein the access-authorisations of people present in the transport means (2) are contactlessly read during the journey by means of externally arranged, locally fixed contactless detection means (5) and wherein, if the number of valid access-authorisations detected is smaller than the number of people present in the transport means (2), an inspection of the access-authorisations is carried out after disembarkation in at least one disembarkation area (4) in order to identify the at least one person lacking valid access-authorisation and wherein, in the event that the number of valid access-authorisations detected corresponds to the number of people present in the transport means (2), the people present in the transport means (2) leave the disembarkation area (4) without any inspection, wherein the number of valid access-authorisations detected is transmitted to a monitoring system (12) comprising a control unit provided in at least one disembarkation area (4) and displayed by means of a display device, wherein the number of people present in the transport means (2) is determined by a visual inspection by the staff in at least one disembarkation area (4) and subsequently compared with the data transmitted to the monitoring system (12), wherein the comparison is used to determine whether the number of valid access-authorisations detected corresponds to the number of people present in the transport means (2) or wherein the number of people present in the transport means (2) during the journey is determined by means of a means (6) for determining the number of people present and transmitted to the monitoring system (12), wherein the number of people present in the transport means (2) is used to determine whether the number of valid access-authorisations detected corresponds to the number of people detected as present in the transport means (2) by the means (6) for determining the number of people present.

2. The method according to claim 1, **characterised in that** in addition to detecting the number of valid access-authorisations of the people present in the transport means (2), the contactless means (5) for detecting access-authorisations determines the number of valid access-authorisations per access-authorisation category, wherein if there is a discrepancy between the number of valid access-authorisations detected per access-authorisation category and the number of people per access-authorisation category present in the transport means (2), an inspection of the access-authorisations is carried out after disembarkation in at least one disembarkation area (4) in order to identify the at least one person lacking valid authorisation and wherein, in the event that there is no discrepancy between the number of valid access-authorisations detected per access-authorisation category and the number of people present in the transport means (2) per access-authorisation category, the people present in the transport means (2) leave the disembarkation area (4) without any inspection.

3. The method according to claim 2, **characterised in that** the number of valid access-authorisations detected per access-authorisation category is transmitted to the monitoring system (12) comprising a control unit and provided in at least one disembarkation area (4), and is displayed by means of a display device.

4. The method according to claim 3, **characterised in that** the access-authorisation categories of the people present in the transport means (2) are identified using a visual inspection by the staff in at least one disembarkation area (4) and are subsequently compared to the data transmitted to the monitoring system (12), wherein the comparison is used to determine whether there is a discrepancy between the number of valid access-authorisations detected per access-authorisation category and the number of people per access-authorisation category present in the transport means (2).

5. The method according to claim 3, **characterised in that** by means of a means for categorising people during the journey a categorisation of the people present in the transport means (2) is carried out based on the type of access-authorisation required, wherein this data is transmitted to the monitoring system (12), wherein this data is used to determine whether there is a discrepancy between the number of valid access-authorisations detected per access-authorisation category and the number of people per access-authorisation category present in the transport means (2) as detected by the categorisation means.

6. The method according to claim 1, **characterised in that** in the event that the number of people present in the transport means (2) is determined during the journey by means of the means (6) for determining the number of people present, a signal is given in accordance with signals from a visual and/or acoustic signalling device (10) attached to the transport means (2), as to whether there is a discrepancy between the number of valid access-authorisations detected and the number of people detected as present in the transport means (2).

7. The method according to claim 5, **characterised in that**, a signal is given in accordance with signals from a visual and/or acoustic signalling device (10) attached to the transport means (2), as to whether there is a discrepancy between the number of valid access-authorisations detected per access-authorisation category and the number of people per access-authorisation category detected as present.

8. The method according to claim 1, 2, 3, 4, 5, 6 or 7, **characterised in that** an identifier of the transport means (2) is detected and transmitted to the monitoring system (12).

9. The method according to claim 1, 2, 3, 4, 5, 6, 7 or 8, **characterised in that**, if the number of valid access-authorisations detected is smaller than the number of people present in the transport means (2), or in the event that the number of valid access-authorisations detected per access-authorisation category is determined, if there is a discrepancy between the number of valid access-authorisations detected per access-authorisation category and the number of people per access-authorisation category present in the transport means (2), the inspection of access-authorisations after disembarkation in the disembarkation area (4) is carried out so that the people present in the transport means (2) are diverted, after disembarking, by a means (7) for diverting people, in such a way that leaving the disembarkation area (4) is effected by passing though means (8) for inspecting the access authorisations.

10. The method according to claim 9, **characterised in that** the diversion is carried out manually by operating a switch or a mechanical device for activating the means (7) for diverting people, or that in the event that the number of people present in the transport means (2) is determined during the journey by means of the means (6) for determining the number of people present and is higher than the number of valid access-authorisations detected, or in the event that the valid access-authorisations detected per access-authorisation category is determined and a categorisation of people is carried out during the journey by the means for categorising people based on the type of access-authorisation required and there is a discrepancy between the number of valid access-authorisations detected per access-authorisation category and the number of people per access-authorisation category present in the transport means (2), the diversion occurs automatically by activating the means (7) for diverting people on the basis of the detected identifier of the transport means (2).

11. The method according to one of the preceding claims, **characterised in that** the cyclical transport means (2) are ski-lifts or cable cars.

12. A system for controlling the authorisation of access to cyclical transport means (2) which comprise at least one locally fixed boarding area (3) and at least one locally fixed disembarkation area (4), in particular for carrying out the method according to one of the claims 1 to 11, **characterised in that** it comprises means (5) arranged in a stationary manner outside the transport means (2) for contactless detection of the access-authorisations of the people present in the transport means (2) during the journey, which means (5) are arranged in a location past which the transport means (2) travel, wherein in at least one boarding area (3) entry into the transport means (2) occurs without any entry-control and wherein in at least one disembarkation area (4) means (8) for inspecting access-authorisations is provided, by which the people present in the transport means (2) are diverted in the event that there is a discrepancy between the number of valid access-authorisations detected and the number of people present in the transport means (2) and/or in the event that the number of valid access-authorisations detected per access-authorisation category is determined, if there is a discrepancy between the number of valid access-authorisations detected per access-authorisation category and the number of people per access-authorisation category present in the transport means (2), wherein means (6) for determining the number of people present in the transport means (2) during the journey are provided, which are placed in a location past which the transport means (2) travel.

13. The system for controlling the authorisation of access to cyclical transport means (2) which comprise at least one locally fixed boarding area (3) and at least one locally fixed disembarkation area (4), according to claim 12, **characterised in that** means for categorising people during the journey are provided by which a categorisation of the people present in the transport means (2) can be carried out based on the access-authorisations required, which means are placed in a location past which the transport means (2) travel.

14. The system for controlling the authorisation of access to cyclical transport means (2) which comprise at least one locally fixed boarding area (3) and at least one locally fixed disembarkation area (4), according to claim 13, **characterised in that** the categorisation of the people present in the transport means (2) based on the type of access-authorisation required can be carried out by the means (6) for determining the number of people present in the transport means (2).

15. The system for controlling the authorisation of access to cyclical transport means (2) which comprise at least one locally fixed boarding area (3) and at least one locally fixed disembarkation area (4), according to claims 12, 13 or 14, **characterised in that**, in at least one disembarkation area (4), at least one monitoring system (12) is provided comprising a control unit and a display device, to which the data collected by the means (5) for contactless detection of access-authorisations, from the means (6) for determining the number of people present in the transport means (2), if provided, and from the means for categorising of people, if provided, and the identifier of the transport means (2) can be transmitted via radio, WLAN or cable, wherein the evaluation of the detected data is carried out in the control unit.

16. The system for controlling the authorisation of access to cyclical transport means (2) which comprise at least one locally fixed boarding area (3) and at least one locally fixed disembarkation area (4), according to one of claims 12 to 15, **characterised in that** a visual and/or acoustic signalling device (10) is attached to the transport means (2), by which, in the event that means (6) for determining the number of people present in the transport means (2) and/or means for categorisation of people are provided, a signal is given as to whether there is a discrepancy between the number of valid access-authorisations detected and the number of people present in the transport means (2) and/or whether there is a discrepancy between the number of valid access-authorisations detected per access-authorisation category and the number of people per access-authorisation category present in the transport means (2), wherein the visual and/or acoustic signalling device (01) is controlled via radio, WLAN or cable.

17. The system for controlling the authorisation of access to cyclical transport means (2) which comprise at least one locally fixed boarding area (3) and at least one locally fixed disembarkation area (4), according to one of claims 12 to 16, **characterised in that** means (7) for diverting people are provided in the disembarkation area (4), the activation of which occurs manually by operating a switch or a mechanical device, or in the event that the number of people present in the transport means (2) during the journey is determined by means of the means (6) for determining the number of people present and is higher than the number of valid access-authorisations detected and/or a categorisation of the people based on the type of access-authorisations required is carried out during the journey by the means for categorisation of people and there is a discrepancy between the number of valid access-authorisations detected per access-authorisation category and the number of people per access-authorisations category present in the transport means (2), activation of the means (7) occurs automatically via the control unit on the basis of the detected identifier of the transport means (2).

18. The system for controlling the authorisation of access to cyclical transport means (2) which comprise at least one locally fixed boarding area (3) and at least one locally fixed disembarkation area (4), according to one of claims 12 to 17, **characterised in that** the means (8) for inspecting access-authorisations comprise at least one access-control device (8) with a mechanical barrier.

19. The system for controlling the authorisation of access to cyclical transport means (2) which comprise at least one locally fixed boarding area (3) and at least one locally fixed disembarkation area (4), according to one of claims 12 to 18, **characterised in that** the access-authorisations are stored on RFID cards, which are realised as active or passive RFID cards, wherein the means (5) for contactless detection of access-authorisations during the journey are realised as RFID-reading devices.

20. The system for controlling the authorisation of access to cyclical transport means (2) which comprise at least one locally fixed boarding area (3) and at least one locally fixed disembarkation area (4), according to one of claims 12 to 19, **characterised in that** the means (6) for determining the number of people present in one transport means (2) are realised as cameras, or thermal imaging cameras, whose images can be automatically or manually evaluated.

21. The system for controlling the authorisation of access to cyclical transport means (2) which comprise at least one locally fixed boarding area (3) and at least one locally fixed disembarkation area (4), according to one of claims 12 to 20, **characterised in that** the cyclical transport means (2) are ski-lifts or cable cars .

## Revendications

1. Procédé destiné au contrôle de l'autorisation d'accès pour des moyens de transport (2) fonctionnant de façon synchronisée, lesquels comportent au moins une zone de montée localement définie et au moins une zone de descente localement définie (3, 4), **caractérisé en ce que** dans au moins une zone de montée (3), l'accès dans le moyen de transport (2) a lieu sans contrôle d'accès, les autorisations d'accès des personnes présentes dans le moyen de transport (2) pendant la marche étant identifiées sans contact au moyen de moyens fixes disposés à l'extérieur (5) pour la saisie sans contact des autorisations d'accès et si le nombre des autorisations d'accès valables saisies est plus petit que le nombre des personnes présentes dans le moyen de transport (2), un contrôle des autorisations d'accès dans au moins une zone de descente (4) étant effectué après la descente pour déterminer au moins la personne sans autorisation d'accès valable et dans le cas où le nombre des autorisations d'accès valables saisies correspond au nombre des personnes présentes dans le moyen de transport (2), les personnes présentes dans le moyen de transport (2) quittent la zone de descente (4) sans un contrôle quelconque, le nombre des autorisations d'accès saisies valables étant transmis à un système de télésurveillance (12) comprenant une commande, prévu dans au moins une zone de descente (4) et étant affiché au moyen d'un dispositif d'affichage, le nombre des personnes présentes dans le moyen de transport (2) étant déterminé à l'aide d'un contrôle visuel par le personnel dans au moins une zone de descente (4) et étant ensuite comparé aux données transmises au système de télésurveillance (12), la comparaison permettant de déterminer si le nombre des autorisations d'accès saisies valables correspond au nombre des personnes présentes dans le moyen de transport (2) ou le nombre des personnes présentes dans le moyen de transport (2) pendant la marche étant déterminé au moyen de moyens (6) pour déterminer le nombre des personnes présentes et étant transmis au système de télésurveillance (12), le nombre des personnes présentes dans le moyen de transport (2) permettant de déterminer si le nombre des autorisations d'accès saisies valables correspond au nombre des personnes présentes dans le moyen de transport (2), saisi par les moyens (6) pour déterminer le nombre des personnes présentes.

2. Procédé selon la revendication 1, **caractérisé en ce qu'**en plus de la saisie des autorisations d'accès valables des personnes présentes dans le moyen de transport (2) par les moyens (5) pour saisie sans contact des autorisations d'accès, le nombre des autorisations d'accès valables saisies est déterminé par catégorie d'autorisation d'accès, si un écart existe entre le nombre des autorisations d'accès valables saisies par catégorie d'autorisation d'accès et le nombre des personnes présentes dans le moyen de transport (2) par catégorie d'autorisation d'accès, un contrôle des autorisations d'accès étant effectué après la descente dans au moins une zone de descente (4) pour déterminer au moins la personne sans autorisation d'accès valable et au cas où il n'existe aucun écart entre le nombre des autorisations d'accès saisies valables par catégorie d'autorisation d'accès et le nombre des personnes présentes dans le moyen de transport (2) par catégorie d'autorisation d'accès, les personnes présentes dans le moyen de transport (2) quittant la zone de descente (4) sans un contrôle quelconque.

3. Procédé selon la revendication 2, **caractérisé en ce que** le nombre des autorisations d'accès saisies valables par catégorie d'autorisation d'accès est transmis au système de télésurveillance (12) comprenant une commande, prévu dans au moins une zone de descente (4), et est affiché au moyen d'un dispositif d'affichage.

4. Procédé selon la revendication 3, **caractérisé en ce que** les catégories d'autorisation d'accès des personnes présentes dans le moyen de transport (2) sont déterminées à l'aide d'un contrôle visuel par le personnel dans au moins une zone de descente (4) et ensuite comparées aux données transmises au système de télésurveillance (12), la comparaison permettant de déterminer si un écart existe entre le nombre des autorisations d'accès saisies valables par catégorie d'autorisation d'accès et le nombre des personnes présentes dans le moyen de transport (2) par catégorie d'autorisation d'accès.

5. Procédé selon la revendication 3, **caractérisé en ce qu'**au moyen des moyens de catégorisation des personnes pendant la marche, une catégorisation des personnes présentes dans le moyen de transport (2) est effectuée à l'aide du type d'autorisation d'accès nécessaire, ces données étant transmises au système de télésurveillance (12), ces données permettant de déterminer, si un écart existe entre le nombre des autorisations d'accès saisies valables par catégorie d'autorisation d'accès et le nombre des personnes présentes dans le moyen de transport (2) saisies par catégorie d'autorisation d'accès par les moyens de catégorisation de personnes.

6. Procédé selon la revendication 1, **caractérisé en ce qu'**au cas où le nombre des personnes présentes dans le moyen de transport (2) pendant la marche est déterminé au moyen des moyens (6) pour déterminer le nombre des personnes présentes, en fonction de signaux d'un dispositif de signalisation (10) optique et/ou acoustique monté sur les moyens de transport (2), il est signalé, si un écart existe entre le nombre des autorisations d'accès saisies valables et le nombre des personnes présentes dans le moyen de transport (2) .

7. Procédé selon la revendication 5, **caractérisé en ce qu'**en fonction des signaux d'un dispositif de signalisation optique et/ou acoustique (10) monté sur les moyens de transport (2), il est signalé, si un écart existe entre le nombre des autorisations d'accès saisies par catégorie d'autorisation d'accès et le nombre saisi des personnes présentes par catégorie d'autorisation d'accès.

8. Procédé selon la revendication 1, 2, 3, 4, 5, 6 ou 7, **caractérisé en ce qu'**une identification du moyen de transport (2) est saisie et est transmise au système de télésurveillance (12).

9. Procédé selon la revendication 1, 2, 3, 4, 5, 6, 7 ou 8, **caractérisé en ce que** si le nombre des autorisations d'accès saisies valables est plus petit que le nombre des personnes présentes dans le moyen de transport (2) ou pour le cas où le nombre des autorisations d'accès valables saisies est déterminé par catégorie d'autorisation d'accès, si un écart existe entre le nombre des autorisations d'accès saisies par catégorie d'autorisation d'accès et le nombre des personnes présentes dans le moyen de transport (2) par catégorie d'autorisation d'accès, le contrôle des autorisations d'accès étant effectué après la descente dans au moins une zone de descente (4) par le fait que les personnes présentes dans le moyen de transport (2) sont redirigées après la descente au moyen du moyen (7) pour redirection de personnes de telle manière que le départ de la zone de descente (4) a lieu par le passage des moyens (8) pour le contrôle des autorisations d'accès.

10. Procédé selon la revendication 9, **caractérisé en ce que** la redirection a lieu manuellement par actionnement d'un interrupteur ou d'un dispositif mécanique pour activer les moyens (7) pour rediriger des personnes ou **en ce qu'**au cas où le nombre des personnes présentes dans le moyen de transport (2) est déterminé pendant la marche au moyen des moyens (6) pour déterminer le nombre des personnes présentes et est plus grand que le nombre des autorisations d'accès saisies valables ou au cas où le nombre des autorisations d'accès valables saisies par catégorie d'autorisation d'accès est déterminé et une catégorisation des personnes est effectuée à l'aide du type d'autorisation d'accès nécessaire pendant la marche au moyen des moyens pour catégorisation de personnes et un écart existe entre le nombre des autorisations d'accès saisies valables par catégorie d'autorisation d'accès et le nombre des personnes présentes dans le moyen de transport (2) par catégorie d'autorisation d'accès, la redirection a lieu automatiquement par activation des moyens (7) pour redirection de personnes à l'aide de l'identification saisie du moyen de transport (2).

11. Procédé selon l'une quelconque des revendications précédentes, **caractérisé en ce que** les moyens de transport (2) marchant de façon synchronisée (2) sont des remontées mécaniques ou téléphériques.

12. Système destiné au contrôle de l'autorisation d'accès pour des moyens de transport (2) fonctionnant de façon synchronisée, lesquels comportent au moins une zone de montée localement définie et au moins une zone de descente localement définie (3, 4), notamment pour exécuter le procédé selon l'une quelconque des revendications 1 à 11, **caractérisé en ce qu'**il comprend en dehors des moyens de transport (2), des moyens (5) disposés fixement pour la saisie sans contact des autorisations d'accès des personnes présentes dans le moyen de transport (2) pendant la marche, lesquels sont disposés en un endroit où passe le moyen de transport (2), dans au moins une zone de montée (3) l'accès ayant lieu dans le moyen de transport (2) sans contrôle d'accès et dans au moins une zone de descente (4) des moyens (8) étant prévus pour le contrôle des autorisations d'accès par lesquels les personnes présentes dans le moyen de transport (2) sont redirigées en cas d'un écart entre le nombre des autorisations d'accès saisies valables et le nombre des personnes présentes dans le moyen de transport (2) et/ou au cas où le nombre des autorisations d'accès valables saisies par catégorie d'autorisation d'accès est déterminé, si un écart existe entre le nombre des autorisations d'accès saisies par catégorie d'autorisation d'accès et le nombre des personnes présentes dans le moyen de transport (2) par catégorie d'autorisation d'accès, les moyens (6) étant prévus pour déterminer le nombre des personnes présentes dans le moyen de transport (2) pendant la marche , lesquels sont montés en un endroit où passe le moyen de transport (2).

13. Système destiné au contrôle de l'autorisation d'accès pour des moyens de transport (2) fonctionnant de façon synchronisée, lesquels comportent au moins une zone de montée localement définie et au moins une zone de descente localement définie (3, 4) selon la revendication 12, **caractérisé en ce que** des moyens pour catégorisation de personnes pendant la marche, par lesquels une catégorisation des personnes présentes dans le moyen de transport (2) peut être exécutée à l'aide du type d'autorisation d'accès nécessaire, lequel est monté à un endroit où passe le moyen de transport (2).

14. Système destiné au contrôle de l'autorisation d'accès pour des moyens de transport (2) fonctionnant de façon synchronisée, lesquels comportent au moins une zone de montée localement définie et au moins une zone de descente localement définie (3, 4) selon la revendication 13, **caractérisé en ce que** la catégorisation des personnes présentes dans le moyen de transport (2) peut être exécutée à l'aide du type d'autorisation d'accès nécessaire par les moyens (6) pour déterminer le nombre des personnes présentes dans le moyen de transport (2).

15. Système destiné au contrôle de l'autorisation d'accès pour des moyens de transport (2) fonctionnant de façon synchronisée, lesquels comportent au moins une zone de montée localement définie et au moins une zone de descente localement définie (3, 4) selon la revendication 12, 13 ou 14, **caractérisé en ce que** dans au moins une zone de descente (4) est prévu un système de télésurveillance (12) comprenant une commande du système et un dispositif d'affichage sur lequel les données saisies par les moyens (5) pour saisie sans contact des autorisations d'accès, par les moyens (6) pour détermination du nombre des personnes présentes dans le moyen de transport (2) si prévue et par les moyens de catégorisation de personnes si prévue et l'identification du moyen de transport (2) peuvent être transmises par radio, réseau sans fil ou par câble, l'exploitation des données saisies ayant lieu dans la commande.

16. Système destiné au contrôle de l'autorisation d'accès pour des moyens de transport (2) fonctionnant de façon synchronisée, lesquels comportent au moins une zone de montée localement définie et au moins une zone de descente localement définie (3, 4) selon l'une quelconque des revendications 12 à 15, **caractérisé en ce qu'**un dispositif de signalisation optique et/ou acoustique (10) est monté sur les moyens de transport (2) par lequel, au cas où des moyens (6) pour déterminer le nombre des personnes présentes dans le moyen de transport (2) et/ou des moyens de catégorisation de personnes sont prévus, il est signalé si un écart existe entre le nombre des autorisations d'accès saisies valables et les personnes présentes dans le moyen de transport (2) et/ou si un écart existe entre le nombre des autorisations d'accès saisies par catégorie d'autorisation d'accès et le nombre des personnes présentes par catégorie d'autorisation d'accès, la commande du dispositif de signalisation optique et/ou acoustique (10) ayant lieu par radio, réseau sans fil ou par câble.

17. Système destiné au contrôle de l'autorisation d'accès pour des moyens de transport (2) fonctionnant de façon synchronisée, lesquels comportent au moins une zone de montée localement définie et au moins une zone de descente localement définie (3, 4) selon l'une quelconque des revendications 12 à 16, **caractérisé en ce que** dans la zone de descente (4) des moyens (7) de redirection des personnes sont prévus dont l'activation a lieu manuellement par actionnement d'un interrupteur ou d'un dispositif mécanique ou au cas où le nombre des personnes présentes dans le moyen de transport (2) pendant la marche est déterminé au moyen des moyens (6) pour déterminer le nombre des personnes présentes et est plus grand que le nombre des autorisations d'accès saisies valables et/ou une catégorisation des personnes est effectuée à l'aide du type de l'autorisation d'accès nécessaire pendant la marche au moyen des moyens de catégorisation de personnes et un écart existe entre le nombre des autorisations d'accès saisies valables par catégorie d'autorisation d'accès et le nombre des personnes présentes dans le moyen de transport (2) par catégorie d'autorisation d'accès, dont l'activation a lieu automatiquement par la commande à l'aide de l'identification saisie du moyen de transport (2).

18. Système destiné au contrôle de l'autorisation d'accès pour des moyens de transport (2) fonctionnant de façon synchronisée, lesquels comportent au moins une zone de montée localement définie et au moins une zone de descente localement définie (3, 4) selon l'une quelconque des revendications 12 à 17, **caractérisé en ce que** les moyens (8) de contrôle des autorisations d'accès comprennent au moins un dispositif de contrôle d'accès (8) avec un blocage mécanique.

19. Système destiné au contrôle de l'autorisation d'accès pour des moyens de transport (2) fonctionnant de façon synchronisée, lesquels comportent au moins une zone de montée localement définie et au moins une zone de descente localement définie (3, 4) selon l'une quelconque des revendications 12 à 18, **caractérisé en ce que** les autorisations d'accès sont déposées en mémoire sur des cartes d'identification par radiofréquence (IRF) qui sont exécutées comme cartes IRF actives ou passives, les moyens (5) pour saisie sans contact des autorisations d'accès pendant la marche étant exécutés comme dispositifs de lecture IRF.

20. Système destiné au contrôle de l'autorisation d'accès pour des moyens de transport (2), lesquels comportent au moins une zone de montée localement définie et au moins une zone de descente localement définie (3, 4) selon l'une quelconque des revendications 12 à 19, **caractérisé en ce que** les moyens (6) pour déterminer les personnes présentes dans un moyen de transport (2) sont exécutés sous la forme de caméras ou de vidéo caméras à infrarouge, dont les images peuvent être exploitées automatiquement ou manuellement.

21. Système destiné au contrôle de l'autorisation d'accès pour des moyens de transport (2), lesquels comportent au moins une zone de montée localement définie et au moins une zone de descente localement définie (3, 4) selon l'une quelconque des revendications 12 à 20, **caractérisé en ce que** les moyens de transport fonctionnant de façon synchronisée (2) sont des remontées mécaniques ou téléphériques.
